# EUROPÄISCHE PATENTSCHRIFT

(11) **EP 0 851 084 B1**
(45) Veröffentlichungstag und Bekanntmachung des Hinweises auf die Patenterteilung: **06.10.1999**
(21) Anmeldenummer: 96120984.8
(22) Anmeldetag: 30.12.1996
(51) Int. Cl.: E05D 15/46

(54) **Scharnierbeschlag, kastenförmiges Gebilde mit einem solchen Beschlag und Verfahren zu dessen Montage**
Hinge fitting, box-shaped structure with such a fitting and mounting method therefor
Ferrure de charnière, structure en forme de caisson avec une telle ferrure et sa méthode de montage

(43) Veröffentlichungstag der Anmeldung: 01.07.1998
(73) Patentinhaber: Electrolux AG, 8048 Zürich (CH)
(72) Erfinder: Zangerle, Oswald, CH 8772 Nidfurn (CH)
(74) Vertreter: Troesch Scheidegger Werner AG

(56) Entgegenhaltungen:
- DE-A- 2 225 328
- US-A- 5 353 476

## Beschreibung

Die vorliegende Erfindung betrifft einen Scharnierbeschlag für eine Tür nach dem Oberbegriff von Anspruch 1, weiter ein kastenförmiges Gebilde mit einem solchen Beschlag nach dem Oberbegriff von Anspruch 9 und ein Verfahren zu dessen Montage nach dem Oberbegriff von Anspruch 14.

Derartige Scharnierbeschläge zeigt beispielsweise die Druckschrift DE-A-2 225 328.

Aufgabe der vorliegenden Erfindung ist es, einen Scharnierbeschlag obgenannter Art zu schaffen, ausgehend insbesondere von der Anwendung für Hebetüren an Mikrowellenkochherd-Aufnahmeschränken, welcher
- höchst flexibel und unabhängig vom Einhalt von Toleranzen des kastenförmigen Einbaugebildes montierbar ist;
- von einer einzigen Person einfach montiert werden kann, in bevorzugter Ausführungsform, und weiter
- in bevorzugten Ausführungsformen für die Handhabung, insbesondere Öffnung der Tür als Hebetür geeignet gefedert ist.

Diese Aufgabe wird durch den Scharnierbelag nach dem Anspruch 1, das kastenförmige Gebilde nach dem Anspruch 9 und das Verfahren nach dem Anspruch 14 gelöst.

Die Erfindung wird anschliessend beispielsweise anhand von Figuren erläutert.

Es zeigen:
- Fig. 1: Perspektivisch einen erfindungsgemässen Scharnierbeschlag, insbesondere geeignet für eine Hebetür, wie insbesondere für einen Mikrowellenofen-Einbauschrank als ein erfindungsgemässes kastenförmiges Gebilde;
- Fig. 2: in vergrösserter Darstellung einen Ausschnitt des Scharnierbeschlages gemäss Fig. 1 mit Darstellung einer erfindungsgemässen Anpassplatte;
- Fig. 3: in perspektivischer Darstellung eine am erfindungsgemässen Scharnierbeschlag vorgesehene Anpassplatte mit (Fig. 3b) Darstellung ihrer Fixation an der Anschlagplatte des Scharnierbeschlages sowie der Möglichkeit, zwei und mehr Anpassplatten vorzusehen;
- Fig. 4: in vereinfachter Darstellung, die Montage der seitlichen Anschlagplatten mit Anpassplatten des erfindungsgemässen Scharnierbeschlages für eine Hebetür an einem erfindungsgemässen kastenförmigen Gebilde;
- Fig. 5: perspektivisch einen an einem Aufnahmeschrank für einen Mikrowellenofen eingebauten Scharnierbeschlag.

Gemäss Fig. 1 umfasst ein erfindungsgemässer Scharnierbeschlag ein Paar seitlicher Anschlagplatten la und 1b. Mit Schwenkgelenken 3a und 5a ist an den seitlichen Anschlagplatten 1a, 1b, als Parallelogramm-Fachwerk, ein Paar von Schwenkhebeln 7a, 9a bzw. 7b, 9b angelenkt, welche an ihren von den seitlichen Anschlagplatten 1 abgewandten Enden mit Türanschlagplatten 11a bzw. 11b gelenkig verbunden sind. Die beiden Türanschlagplatten 11a und 11b sind mittels einer Querverstrebung 13 fest miteinander verbunden, derart, dass der ganze Scharnierbeschlag als ein zusammenhängendes Modul realisiert ist. Ein Federorgan 15, vorzugsweise eine Gasdruckfeder, ist zwischen mindestens einer der seitlichen Anschlagplatten, wie dargestellt der Anschlagplatte la und dem damit schwenkverbundenen Teil aus Türanschlagplatten 11 und Querverstrebung 13 wirkverbunden.

In Fig. 2 sind, vergrössert, die Details der gelenkigen Verbindung zwischen Türanschlagplatten, beispielsweise 11a, und seitlicher Anschlagplatte 1a dargestellt. Es sind dieselben Bezugszeichen verwendet wie für die bereits beschriebenen Teile in Fig. 1. Aus Fig. 2 sind insbesondere die Gelenkverbindungen 16a und 18a besser ersichtlich.

Insbesondere ist aber die erfindungsgemäss wesentliche Anpassplatte 20 aus Fig. 2 klar ersichtlich. Diese ist vergrössert auch in Fig. 3 dargestellt.

Rückblickend auf Fig. 1 ist nämlich ersichtlich, dass der Scharnierbeschlag-Modul verspannungsfrei nur dann, durch Verschrauben an den Schraublöchern 19, eingebaut werden kann, wenn die Masse des kastenförmigen Gebildes, worin der Scharnierbeschlag zu montieren ist, exakt der Querausdehnung ℓ gemäss Fig. 1 entsprechen. Um nun diesbezüglich ein hohes Mass an Einbauflexibilität zu erzielen, sind die Anpassplatten 20 vorgesehen, welche im wesentlichen gemäss den seitlichen Anschlagplatten 1 geformt sind. Bevorzugterweise weisen sie eine Dicke d einiger weniger mm auf und sind aus Kunststoff gefertigt. Wie sich insbesondere aus Fig. 3b klar ergibt, weisen die Abstandsplatten 20 Rastverbindungen zu den Anschlagplatten 1 auf und bevorzugterweise auch Rastverbindungen, die es erlauben, zwei oder mehrere Anpassplatten 20 aufeinander zu stapeln und an der jeweiligen seitlichen Anschlagplatte 1 zu befestigen, eben um Massunterschiede zwischen Einbauschrank und Scharnierbeschlag auszugleichen.

Gemäss Fig. 3 weisen hierzu in bevorzugter Ausführungsform die seitlichen Anschlagplatten 1 Bohrungen 23 auf, wogegen die Anpassplatten 20 einerseits in die Bohrungen 23 einrastende Ausformungen 25 aufweisen, die aber gleichzeitig Einformungen 27 für an der betrachteten Platte 20 weiter zu stapelnde Ausformungen 25 der nächsten Anpassplatte 20 aufweisen. Auf diese Art und Weise ist es möglich, mindestens einseitig durch Vorsehen einer Anpassplatte 20, bevorzugterweise aber durch Vorsehen je mindestens einer Anpassplatte 20 an beiden seitlichen Anschlagplatten 1 flexibel den erfindungsgemässen Scharnierbeschlag exakt passend einzubauen.

Insbesondere in Fig. 2 und entsprechend an der Anpassplatte 20 gemäss Fig. 3 ist ersichtlich, dass an einer von den Gelenkverbindungen 18 bzw. 16 wegweisenden Flanke 29 (siehe Fig. 3) der seitlichen Anschlagplatten 1 sawie der darauf aufzusteckenden Anpassplatten 20 aufeinander ausgerichtete Schlitze 31 eingearbeitet sind, die im wesentlichen parallel zur Oberkante 32 der seitlichen Anschlagplatten 1 bzw. der daran montierten Anpassplatten 20 verlaufen.

In Fig. 4 ist schematisch und vereinfacht eine eingebaute seitliche Anschlagplatte 1a mit beispielsweise vorgesehener Anpassplatte 20 dahinter dargestellt, wobei aus Übersichtsgründen alle Gelenkverbindungen nicht eingezeichnet sind. Daraus wird der Sinn der Schlitze 31 sowie einer hochragenden Anschlagnase 33, wie sie bereits auch in Fig. 3 eingezeichnet ist, ersichtlich. Es bezeichnet 35 eine von zwei sich gegenüberliegenden Wänden eines erfindungsgemässen kastenförmigen Gebildes, woran ein erfindungsgemässer Scharnierbeschlag, hier für den bevorzugten Einsatz einer Hebetür, eingebaut wird, bzw. eingebaut ist.

Der erfindungsgemässe Scharnierbeschlag kann durch eine einzige Person wie folgt ohne weiteres eingebaut werden: Die Anpassplatten werden dabei vorerst als Bohrlehre eingesetzt und werden hierzu bündig mit einer dritten, die beiden Seitenwände entsprechend 35 verbindenden Wand, hier der oberen Abschlusswand 37, in das kastenförmige Gebilde 40 eingeführt und nach Markieren der Schlitzendpositionen bei A und den Schraublochpositionen bei 41 wird an der Position A ein Bolzen, wie vorzugsweise ein Schraubbolzen 39, in die jeweilige Wand 35 eingelassen, nach Herausnahme der Anpassplattenlehre und gegebenenfalls Bohren der Schraublöcher. Nach Vorsehen der Verankerungsbolzen 39 kann der ganze erfindungsgemässe Scharnierbeschlag erfindungsgemäss bereits selbsthalternd eingeführt werden, indem durch die Bolzen 39 und Widerlagerung an der unteren Fläche der Wand 37, 37u und In-Anschlag-Bringen der Nasen 33 an die vordere Stirnfläche 37ᵥ der Wand 37 der Scharnierbeschlag exakt in Sollposition gehalten wird. Anschliessend wird die definitive Fixation durch Verschrauben an den Löchern 41 vorgenommen. Das Anschlagen der Nasen 33 sichert die richtige Abstandsposition für die geschlossene Tür an den Platten 11a, b.

Ohne weitere Erläuterungen ist nun Fig. 5 verständlich, wo der erfindungsgemässe Einbau eines erfindungsgemässen Scharnierbeschlages an einem erfindungsgemäss mit einem solchen Scharnierbeschlag versehenen kastenförmigen Gebilde dargestellt ist, nämlich am Einbauschrank 45 für einen gestrichelt eingetragenen Mikrowellenofen 47 und für das Vorsehen einer Hebetür 49.

Durch Kombination insbesondere der erfindungsgemäss vorgesehenen Anpassplatten 20, der Schlitze 31 und der Anschlagnasen 33 wird ein Scharnierbeschlag geschaffen, der mit geringstem Aufwand flexibel und durch eine Person in erwünschter Sollposition eingebaut werden kann. Die in Fig. 2 dargestellte Gasdruckfeder 15 sichert dabei insbesondere für Hebetüren eine optimale Bedampfung der Öffnungsbewegung, so dass gemäss Fig. 5 die Tür 49 sanft in die selbsthaltende obere, dargestellte Position gebracht werden kann und ebenso sanft durch Absenken in Richtung s gemäss Fig. 5 verschlossen werden kann.

## Patentansprüche

1. Scharnierbeschlag für eine Tür, umfassend
- ein Paar seitliche Anschlagplatten (1a, 1b),
- eine die Anschlagplatten querverbindende, daran schwenkbeweglich gelagerte Anschlag-Anordnung (11a,11b,13) für eine Tür,
dadurch gekennzeichnet, dass an mindestens einer der seitlichen Anschlagplatten (1a, 1b) mindestens eine Anpassplatte (20) bezüglich der Anschlag-Anordnung (11a, 11b) aussenliegend, lösbar befestigt ist.

2. Scharnierbeschlag nach Anspruch 1, dadurch gekennzeichnet, dass die Anpassplatte (20) mittels einer Druckknopf-Fixierung (23, 25, 27) mit der seitlichen Anschlagplatte (1a, 1b) verbunden ist.

3. Scharnierbeschlag nach Anspruch 2, dadurch gekennzeichnet, dass die seitliche Anschlagplatte (1a, 1b) oder die Anpassplatte (20) mindestens eine Ausformung (25), vorzugsweise kreisscheibenförmige Ausformung, in ihrer Fläche aufweist und die Anpassplatte (20) oder Anschlagplatte (1a, 1b) mindestens eine Einformung (23, 27), vorzugsweise eine kreisförmige Einformung, in ihrer Fläche, zur rastenden Aufnahme der Ausformung (25).

4. Scharnierbeschlag nach einem der Ansprüche 1 bis 3, dadurch gekennzeichnet, dass die Anpassplatte (20) aus Kunststoff gefertigt ist und vorzugsweise im wesentlichen die gleiche Flächenform aufweist wie die Anschlagplatte (1a, 1b).

5. Scharnierbeschlag nach einem der Ansprüche 2 oder 3, dadurch gekennzeichnet, dass mehrere Anpassplatten (20) lösbar aufeinander stapelbar sind, vorzugsweise, indem an einer betrachteten Anpassplatte (20) eine auf der einen Seite vorragende Ausformung (25) auf der anderen Seite eine Einformung (27) zur Aufnahme der Ausformung (25) einer weiteren Anpassplatte (20) bildet.

6. Scharnierbeschlag nach einem der Ansprüche 1 bis 5, dadurch gekennzeichnet, dass die Anpassplatte (20) der gelenkig verbundenen Anschlag-Anordnung zugewandt, einen aufragenden Anschlag (33) aufweist zur Positionierung der Anschlagplatte (1a, 1b) an einer Einbau-Stirnfläche (37ᵥ) für eine Tür.

7. Scharnierbeschlag nach einem der Ansprüche 1 bis 6, dadurch gekennzeichnet, dass zwischen der gelenkig verbundenen Anschlag-Anordnung (11, 13) und den seitlichen Anschlagplatten (1a, 1b) mindestens ein Federorgan (15), vorzugsweise eine Gasdruckfeder, wirkverbunden ist.

8. Scharnierbeschlag nach einem der Ansprüche 1 bis 7, dadurch gekennzeichnet, dass an der Anpassplatte (20) und/oder den seitlichen Anschlagplatten (1a, 1b) je mindestens eine Schlitzeinnehmung (31) vorgesehen ist, deren offenes Ende von der gelenkig verbundenen Anschlag-Anordnung (11, 13) wegweist und welche im wesentlichen parallel zu einer Oberkante der seitlichen Anschlagplatten (1a, 1b) ausgerichtet sind.

9. Kastenförmiges Gebilde mit einem Scharnierbeschlag nach einem der Ansprüche 1 bis 8 und einer Tür (49), dadurch gekennzeichnet, dass
- das Paar seitlicher Anschlagplatten (1a, 1b) mit mindestens einer Anpassplatte (20) an zwei sich gegenüberliegenden Wänden (35) des Gebildes verschraubt ist und mit einer dritten (37) Wand des Gebildes bündig.

10. Gebilde nach Anspruch 9, dadurch gekennzeichnet, dass die mit der dritten Wand (37) bündigen Seiten der Anpassplatte (20) und/oder der Anschlagplatten (1a, 1b), der Tür (49) zugewandt, eine aufragende Endnase (33) aufweisen, die bündig an der Rahmenstirnfläche (37ᵥ)anliegt.

11. Gebilde nach einem der Ansprüche 9 oder 10, dadurch gekennzeichnet, dass ein Schlitz (31) nach Anspruch 8 vorgesehen ist und ein in der Wand des Gebildes (35) verankerter Bolzen (39) in den Schlitz (31) einragt.

12. Gebilde nach einem der Ansprüche 9 bis 11, dadurch gekennzeichnet, dass die Tür (49) über den Scharnierbeschlag am Gebilde als Hebetür montiert ist.

13. Gebilde nach einem der Ansprüche 9 bis 12, dadurch gekennzeichnet, dass das Gebilde ein Mikrowellenkochgerät-Aufnahmeschrank ist, wobei der Scharnierbeschlag mit den Anschlagplatten an dessen Seitenwänden innenmontiert ist.

14. Verfahren zur Montage eines Scharnierbeschlages nach einem der Ansprüche 1 bis 8, bei dem eine Schlitzeinnehmung nach Anspruch 8 vorgesehen ist, dadurch gekennzeichnet, dass
- die seitlichen Anschlagplatten (1a, 1b) mit der Anpassplatte (20) so an die Seitenwände (35) eines kastenförmigen Gebildes eingeführt werden, dass die Anschlagplatten bündig an einer dritten Wand (37) des Gebildes anliegen,
- die Schlitzeinnehmungen (31) in einen in die Wand des Gebildes eingelassenen Bolzen (39) eingehängt werden, derart, dass der Scharnierbeschlag am Gebilde bereits fixiert ist, und
- danach die Anschlagplatten (1a, 1b) mit den Gebildewänden (35) verschraubt werden.

## Claims

1. Hinge fitting for a door, comprising:
- a pair of lateral stop plates (1a, 1b),
- a stopping device (11a, 11b, 13) joining the stop plates transversely and swivelling thereon, for a door,
characterized in that at least one adjusting plate (20) placed outside in relation to the stopping device (11a, 11b), is removably fixed to at least one of the lateral stop plates (1a, 1b).

2. Hinge fitting according to claim 1, characterized in that the adjusting plate (20) is joined by means of a pushbutton fixing (23, 25, 27) to the lateral stop plate (1a, 1b).

3. Hinge fitting according to claim 2, characterized in that the lateral stop plate (1a, 1b) or the adjusting plate (20) has in its surface at least one external molding (25), preferably a circular disk-shaped external molding, and that the adjusting plate (20) or the stop plate (1a, 1b) has in its surface at least one internal molding (23, 27), preferably a circular disk-shaped internal molding, for a locking reception of the external molding (25).

4. Hinge fitting according to any of claims 1 to 3, characterized in that the adjusting plate (20) is made of plastic material and has preferably essentially the same plane shape as the stop plate (1a, 1b).

5. Hinge fitting according to any of claims 2 or 3, characterized in that several adjusting plates (20) may be stacked up detachably, preferably in that on one considered adjusting plate (20), an external molding (25) protruding on one side creates on the other side an internal molding (27) for receiving the external molding (25) of another adjusting plate (20).

6. Hinge fitting according to any of claims 1 to 5, characterized in that the adjusting plate (20), oriented toward the swivelling stopping device, has a stop block (33) protruding upwards for positioning the stop plate (1a, 1b) at an installation fore-part (37v), for a door.

7. Hinge fitting according to any of claims 1 to 6, characterized in that between the swiveling stopping device (11, 13) and the lateral stop plates (1a, 1b), at least one spring member (15), preferably a gas compression spring, is operatively joined.

8. Hinge fitting according to any of claims 1 to 7, characterized in that on the adjusting plate (20) and/or the lateral stop plates (1a, 1b), respectively at least one slot-shaped recess (31) is provided, the open end of which pointing away from the swivelling stopping device (11, 13), said slot-shaped recess being oriented essentially in parallel to a top edge of the lateral stop plates (1a, 1b).

9. Box-shaped structure with a hinge fitting according to any of claims 1 to 8 and a door (49), characterized in that
- the pair of lateral stop plates (1a, 1b) is screwed together with at least one adjusting plate (20) on two opposite walls (35) of the structure and is flush with a third wall (37) of the structure.

10. Structure according to claim 9, characterized in that the sides of the adjustment plate (20) and/or the stop plates (1a, 1b) flush with the third wall (37), oriented toward the door (49), have a protruding upwards end nose (33) that is flush with and rest upon the frame fore-part (37ᵥ).

11. Structure according to any of claims 9 or 10, characterized in that a slot (31) according to claim 8 is provided and a bolt (39) anchored in the wall of the structure (35) protrudes into the slot (31).

12. Structure according to any of claims 9 to 11, characterized in that the door (49) is mounted through the hinge fitting on the structure like a lift door.

13. Structure according to any of claims 9 to 12, characterized in that the structure is a cupboard for receiving a microwave cooking appliance, the hinge fitting being mounted inside with the stop plates on the sidewalls thereof.

14. Method for installing a hinge fitting according to any of claims 1 to 8, wherein a slot-shaped recess according to claim 8 is provided, characterized in that
- the lateral stop plates (1a, 1b) are introduced together with the adjusting plate (20) to the sidewalls (35) of a box-shaped structure so that the stop plates are flush with and rest upon a third wall (37) of the structure,
- the slot-shaped recesses (31) are hung up on a bolt (39) fitted into the wall of the structure, so that the hinge fitting at the structure is already fixed, and
- then, the stop plates (1a, 1b) are screwed together with the structure walls (35).

## Revendications

1. Ferrure de charnière pour une porte, comprenant :
- une paire de plaques de butée latérales (1a, 1b)
- un dispositif de butée (11a, 11b, 13) reliant transversalement les plaques de butée et disposé de manière à pouvoir pivoter sur celles-ci, pour une porte,
caractérisée en ce qu'au moins à l'une des plaques de butée latérales (1a, 1b) au moins une plaque d'ajustement (20), se trouvant à l'extérieur par rapport au dispositif de butée (11a, 11b), est fixée de façon amovible.

2. Ferrure de charnière selon la revendication 1, caractérisée en ce que la plaque d'ajustement (20) est reliée au moyen d'une fixation par bouton-poussoir (23, 25, 27) à la plaque de butée latérale (1a, 1b).

3. Ferrure de charnière selon la revendication 2, caractérisée en ce que la plaque de butée latérale (1a, 1b) ou la plaque d'ajustement (20) présente dans sa surface au moins un moulage extérieur (25), de préférence un moulage extérieur en forme de disque circulaire, et la plaque d'ajustement (20) ou la plaque de butée (1a, 1b) présente dans sa surface au moins un moulage intérieur (23, 27), de préférence un moulage intérieur en forme de disque circulaire, pour la réception encliquetable du moulage extérieur (25).

4. Ferrure de charnière selon l'une quelconque des revendications 1 à 3, caractérisée en ce que la plaque d'ajustement (20) est fabriquée en matière plastique et présente de préférence sensiblement la même forme plane que la plaque de butée (1a, 1b).

5. Ferrure de charnière selon l'une quelconque des revendications 2 ou 3, caractérisée en ce que plusieurs plaques d'ajustement (20) peuvent être empilées les unes sur les autres de façon détachable, de préférence en ce que sur une plaque d'ajustement considérée (20), un moulage extérieur (25) faisant saillie d'un côté forme de l'autre côté un moulage intérieur (27) pour recevoir le moulage extérieur (25) d'une autre plaque d'ajustement (20).

6. Ferrure de charnière selon l'une quelconque des revendications 1 à 5, caractérisée en ce que la plaque d'ajustement (20), orientée vers le dispositif de butée relié de manière pivotante, présente une butée (33) faisant saillie vers le haut pour positionner la plaque de butée (1a, 1b) sur une surface extérieure de montage (37ᵥ) pour une porte.

7. Ferrure de charnière selon l'une quelconque des revendications 1 à 6, caractérisée en ce qu'entre le dispositif de butée pivotant (11, 13) et les plaques de butée latérales (1a, 1b), au moins un élément de ressort (15), de préférence un ressort à pression de gaz, est relié de façon opérationnelle.

8. Ferrure de charnière selon l'une quelconque des revendications 1 à 7, caractérisée en ce que sur la plaque d'ajustement (20) et/ou les plaques de butée latérales (1a, 1b), est prévu respectivement au moins un retrait en forme de fente (31) dont l'extrémité ouverte s'éloigne du dispositif de butée pivotant (11, 13), lequel est orienté de manière sensiblement parallèle à un bord supérieur des plaques de butée latérales (1a, 1b).

9. Structure en forme de caisson avec une ferrure de charnière selon l'une quelconque des revendications 1 à 8 et une porte (49), caractérisée en ce que
- la paire de plaques de butée latérales (1a, 1b) est vissée avec au moins une plaque d'ajustement (20) sur deux parois opposées (35) de la structure et affleure une troisième paroi (37) de la structure.

10. Structure selon la revendication 9, caractérisée en ce que les faces de la plaque d'ajustement (20) et/ou des plaques de butée (1a, 1b) qui affleurent la troisième paroi (37), et sont orientées vers la porte (49), présentent un tenon d'extrémité (33) faisant saillie vers le haut et reposant de manière affleurante sur la surface extérieure de cadre (37ᵥ).

11. Structure selon l'une quelconque des revendications 9 ou 10, caractérisée en ce qu'une fente (31) selon la revendication 8 est prévue et un boulon (39) ancré dans la paroi de la structure (35) fait saillie à l'intérieur de la fente (31).

12. Structure selon l'une quelconque des revendications 9 à 11, caractérisée en ce que la porte (49) est montée par l'intermédiaire de la ferrure de charnière sur la structure comme une porte à lever.

13. Structure selon l'une quelconque des revendications 9 à 12, caractérisée en ce que la structure est une armoire pour recevoir un appareil de cuisson à micro-ondes, la ferrure de charnière étant montée à l'intérieur avec les plaques de butée sur les parois latérales de celui-ci.

14. Procédé de montage d'une ferrure de charnière selon l'une quelconque des revendications 1 à 8, dans lequel un retrait en forme de fente selon la revendication 8 est prévu, caractérisé en ce que
- les plaques de butée latérales (1a, 1b) sont rapprochées de la plaque d'ajustement (20) des parois latérales (35) d'une structure en forme de caisson de sorte que les plaques de butée reposent de façon affleurante sur une troisième paroi (37) de la structure,
- les retraits en forme de fente (31) sont suspendus sur un boulon (39) encastré dans la paroi de la structure, de sorte que la ferrure de charnière est déjà fixée sur la structure, et
- ensuite, les plaques de butée (1a, 1b) sont vissées avec les parois (35) de la structure.
